# EUROPÄISCHE PATENTSCHRIFT

(11) **EP 1 253 270 B1**
(45) Veröffentlichungstag und Bekanntmachung des Hinweises auf die Patenterteilung: **22.09.2004**
(21) Anmeldenummer: 01110551.7
(22) Anmeldetag: 28.04.2001
(51) Int. Cl.: E05C 9/00, E05C 9/18

(54) **Rahmenprofil für Fenster, Tür oder dergleichen**
Frame profile for window, door or the same
Profil de cadre pour fenêtre, porte ou similaire

(43) Veröffentlichungstag der Anmeldung: 30.10.2002
(73) Patentinhaber: ROTO FRANK AG, 70771 Leinfelden-Echterdingen (DE)
(72) Erfinder: Zaccaria, Giovanni, 70771 Leinfelden-Echterdingen (DE)

(56) Entgegenhaltungen:
- DE-A- 3 141 243
- DE-U- 6 918 581
- FR-A- 2 490 267

## Beschreibung

Die Erfindung betrifft ein Fenster, eine Tür oder dergleichen, umfassend ein Rahmenprofil mit einer Profilnut sowie wenigstens zwei an und/oder in der Profilnut gehaltene Beschlagteile, wobei die Profilnut eine Nutöffnung, einen dieser gegenüberliegenden Nutgrund sowie zwei in Nutlängsrichtung verlaufende Nutseitenwände mit Wandvorsprüngen aufweist, die an der dem Nutinnern zugewandten Innenseite der einen Nutseitenwand und an der von dem Nutinnern abgewandten Außenseite der anderen Nutseitenwand gleichgerichtet in Nutquerrichtung vorstehen und wobei ein Beschlagteil als innenliegendes Beschlagteil in der Profilnut an der dem Nutgrund zugewandten Unterseite eines zweiten, außenliegenden Beschlagteils angeordnet ist und das außenliegende Beschlagteil Haltevorsprünge aufweist, die entsprechend den Wandvorsprüngen der Nutseitenwände gleichgerichtet verlaufen und mit welchen es in Einbaulage die Wandvorsprünge an den Nutseitenwänden hintergreift.

Die Erfindung betrifft des Weiteren ein Rahmenprofil für ein Fenster, eine Tür oder dergleichen mit einer Profilnut, die eine Nutöffnung, einen dieser gegenüberliegenden Nutgrund sowie zwei in Nutlängsrichtung verlaufende Nutseitenwände mit Wandvorsprüngen aufweist und die nutgrundseitig eine Aufnahme für ein innenliegendes Beschlagteil und nutöffnungsseitig eine Aufnahme für ein außenliegendes Beschlagteil ausbildet, wobei die Wandvorsprünge der Nutseitenwände an der dem Nutinnern zugewandten Innenseite der einen Nutseitenwand und an der von dem Nutinnern abgewandten Außenseite der anderen Nutseitenwand gleichgerichtet in Nutquerrichtung vorstehen und nutgrundseitig Hintergriffe für entsprechend gleichgerichtete Haltevorsprünge an dem außenliegenden Beschlagteil ausbilden und wobei die Weite der Nutöffnung mindestens der Breite eines Schenkels des außenliegenden Beschlagteils entspricht, der in Einbaulage im Innern der Profilnut angeordnet ist und mit dem betreffenden Haltevorsprung den zum Nutinnern hin vorstehenden Wandvorsprung hintergreift.

Die Erfindung betrifft schließlich auch ein Verfahren zur Herstellung eines Fensters, einer Tür oder dergleichen, umfassend ein Rahmenprofil mit einer Profilnut, wobei an oder in der _{P}rofilnut ein nutöffnungsseitig eines nutgrundseitigen innenliegenden Beschlagteils angeordnetes außenliegendes Beschlagteil in Hintergriff gebracht wird mit Wandvorsprüngen, die an in Nutlängsrichtung verlaufenden Nutseitenwänden in Nutquerrichtung vorstehen.

Gattungsbildender Stand der Technik ist offenbart in DE 31 41 243 A. Gegenstand dieser Vorveröffentlichung ist u.a. ein Fenster mit einem profilierten Metallrahmen, an dem in Falzumfangsrichtung eine im Querschnitt C-förmige Profilnut umläuft. Diese Profilnut dient zur Aufnahme einer nutgrundseitigen Treibstange sowie von Beschlagteilen beispielsweise in Form von Schiebelagern, die nutöffnungsseitig an der Treibstange angebracht sind. In Einbaulage hintergreifen Halte- bzw. Führungsvorsprünge der innenliegenden Treibstange sowie der außenliegenden Beschlagteile Wandvorsprünge an den Nutseitenwänden. Zur Herstellung des vorbekannten Fensters sind zunächst die außenliegenden Beschlagteile auf die Treibstange aufzustecken. Die so erhaltene Baueinheit wird dann an einer Ecke des Metallrahmens in Nutlängsrichtung in die Profilnut des betreffenden Rahmenprofils eingeschoben. Das Einführen der Baueinheit aus außenliegenden Beschlagteilen und innenliegender Treibstange in die Profilnut wird dabei ermöglicht durch Ausfräsungen der die Profilnut begrenzenden C-Schenkel an den betreffenden Ecken des Metallrahmens.

Den Stand der Technik in fertigungstechnischer Hinsicht zu vereinfachen, hat sich die vorliegende Erfindung zum Ziel gesetzt.

Erfindungsgemäß gelöst wird diese Aufgabe durch das Fenster, die Tür oder dergleichen nach Anspruch 1, durch das Rahmenprofil nach Anspruch 12 sowie durch das Herstellungsverfahren nach Anspruch 16.

Den kennzeichnenden Merkmalen dieser Ansprüche entsprechend bedarf es im Falle der Erfindung zur Beschlagteilmontage lediglich kinematisch einfacher Abläufe. So kann das innenliegende Beschlagteil durch eine einachsige, quer zu dem Nutgrund gerichtete Bewegung in die Profilnut eingelegt werden. Die Montagebewegung des außenliegenden Beschlagteils besitzt zwei geradlinige, quer zueinander verlaufende Komponenten. Die Einfachheit der erfindungsgemäßen Kinematik erlaubt es insbesondere, die Beschlagteilmontage problemlos zu automatisieren. Auch besteht die Möglichkeit, zur Überführung der Beschlagteile in ihre Einbaulage die Schwerkraft zu nutzen. Dabei kann sowohl das innenliegende Beschlagteil als auch - wie in Anspruch 16 beschrieben - das außenliegende Beschlagteil unter Schwerkraftwirkung bewegt werden.

Besondere Ausführungsarten des erfindungsgemäßen Fensters, der erfindungsgemäßen Tür oder dergleichen sind in den abhängigen Ansprüchen 2 bis 11, besondere Ausführungsarten des erfindungsgemäßen Rahmenprofils in den abhängigen Ansprüchen 13 bis 15 beschrieben.

Grundsätzlich besteht erfindungsgemäß die Möglichkeit, das außenliegende Beschlagteil unabhängig von dem innenliegenden Beschlagteil gegen Verlassen seiner Hintergriffsstellung zu fixieren. Zu diesem Zweck das innenliegende Beschlagteil zu nutzen, wird erfindungsgemäß jedoch bevorzugt. Entsprechende Erfindungsbauarten ergeben sich aus den Ansprüchen 2 und 3. Bei der Herstellung des erforderlichen Formschlusses mit dem Rahmenprofil unterstützen sich demnach das innenliegende und das außenliegende Beschlagteil gegenseitig. Das außenliegende Beschlagteil hintergreift in Einbaulage mit seinen Haltevorsprüngen die Wandvorsprünge an den Nutseitenwänden der Profilnut und sorgt dadurch für einen senkrecht zu dem Nutgrund wirksamen Formschluss. Die Sicherung des außenliegenden Beschlagteils in dieser Hintergriffsstellung in Nutquerrichtung übernimmt das innenliegende Beschlagteil.

Das in den Ansprüchen 1, 12 und 16 beschriebene Grundkonzept der Erfindung ist unabhängig davon, ob das innenliegende oder das außenliegende oder beide Beschlagteile in der Profilnut ortsfest oder beweglich montiert sind. In vorteilhafter Ausgestaltung der Erfindung ist das außenliegende und/oder das innenliegende Beschlagteil in Nutlängsrichtung verschiebbar (Anspruch 4), das in Nutlängsrichtung verschiebbare äußere Beschlagteil wird mittels der Wandvorsprünge an den Nutseitenwänden geführt (Anspruch 13).

Bei dem außenliegenden ebenso wie bei dem innenliegenden Beschlagteil kann es sich erfindungsgemäß um unterschiedlichste Funktionsteile handeln. Zweckmäßigerweise ist - wie in Anspruch 5 beschrieben - wenigstens eines dieser Beschlagteile als in Nutlängsrichtung antreibbare Stellstange ausgebildet. Ist etwa als innenliegendes Beschlagteil eine derartige Stellstange vorgesehen, so kann das außenliegende Beschlagteil - unabhängig davon, ob es ebenfalls in Nutlängsrichtung verschiebbar ist oder nicht - dazu verwendet werden, diese Stellstange in der Profilnut gegen Herausfallen zu sichern.

Auflageflächen, wie sie in den Ansprüchen 6 und 14 genannt sind, vereinfachen die Montage des außenliegenden Beschlagteils. Bei dessen Montagebewegung quer zum Nutgrund markieren diese Auflageflächen diejenige Position, bei deren Einnahme das außenliegende Beschlagteil durch Bewegen in Nutquerrichtung in seine Hintergriffsstellung überführt werden kann.

Die Erfindungsbauarten nach den Ansprüchen 7, 8 und 15 betreffen Ausführungsformen der Erfindung, in Falle derer der Verarbeiter die Wahl hat, ob er die Beschlagteilmontage mit der vorstehend beschriebenen einfachen Kinematik durchführt oder ob er sich zu diesem Zweck der konventionellen Montageform bedient und die Stellstange von dem Längsende der betreffenden Profilnut her in diese in Nutlängsrichtung einführt.

Die profilierte Ausbildung des innenliegenden Beschlagteils gemäß Anspruch 9 empfiehlt sich insbesondere für Erfindungsbauarten, deren innenliegendes Beschlagteil als Stellstange dient und folglich verhältnismäßig große Kräfte zu übertragen hat. Etwa die Ausbildung als T- oder als U-Profil bewirkt dabei eine Beschlagteilversteifung gegen Aufbäumen, d.h. gegen Durchbiegen quer zu dem Nutgrund der Profilnut.

Ist das als T-Profil oder das als U-Profil ausgebildete innenliegende Beschlagteil, wie in Anspruch 10 beschrieben ausgerichtet, so kann der T-Quersteg bzw. der U-Quersteg nutöffnungsseitig eine Auflagefläche für das außenliegende Beschlagteil bei dessen Montagebewegung quer zu dem Nutgrund ausbilden und dadurch die Überführung des außenliegenden Beschlagteils in die Hintergriffsstellung wie vorstehend erläutert vereinfachen.

Die Anordnung des innenliegenden Beschlagteils in der Profilnut mit Spiel in Nutquerrichtung (Anspruch 11) erweist sich insbesondere dann als vorteilhaft, wenn das innenliegende und das außenliegenden Beschlagteil miteinander zu verbinden sind, um dadurch beispielsweise den vorstehend beschriebenen gemeinschaftlichen Formschluss zwischen den Beschlagteilen und dem Rahmenprofil herzustellen. In diesen Fällen erlaubt es die spielbehaftete Anordnung des innenliegenden Beschlagteils in der Profilnut, außenliegendes und innenliegendes Beschlagteil ungeachtet etwaiger Fertigungs- oder Montagetoleranzen relativ zueinander in Positionen zu überführen, in denen die gewünschte Verbindung hergestellt werden kann und in denen beispielsweise beiderseitige Gewindebohrungen zur Aufnahme einer Verbindungsschraube in gegenseitiger Verlängerung verlaufen.

Nachstehend wird die Erfindung anhand beispielhafter schematischer Darstellungen näher erläutert. Es zeigen:
- Fig. 1: ein Fenster aus Metall im Umfang eines Abschnittes eines Rahmenprofils mit innenliegendem und außenliegendem Beschlagteil,
- Fig. 2: das außenliegende Beschlagteil gemäß Fig. 1,
- Fig. 3: das Rahmenprofil mit innenliegendem Beschlagteil gemäß Fig. 1,
- Fign. 4 bis 7: den schematisierten Ablauf der Montage von innenliegendem und außenliegendem Beschlagteil an dem Rahmenprofil gemäß Fig. 1 und
- Fig. 8: das Rahmenprofil und das innenliegende Beschlagteil gemäß Fig. 1 in Verbindung mit einem außenliegenden Beschlagteil zweiter Bauart.

Ausweislich der Fign. 1 und 3 ist ein Rahmenprofil 1 mit einer in Falzumfangsrichtung verlaufenden Profilnut 2 versehen, die ihrerseits eine Nutöffnung 3, einen dieser gegenüberliegenden Nutgrund 4 sowie zwei in Nutlängsrichtung verlaufende und mehrfach abgestufte Nutseitenwände 5, 6 aufweist. Wandvorsprünge 7, 8 stehen an der Innenseite der Nutseitenwand 5 sowie an der Außenseite der Nutseitenwand 6 in Nutquerrichtung gleichgerichtet vor. In Verlängerung des Wandvorsprungs 8 erstreckt sich ein Überstand 9 der Nutseitenwand 6 in Richtung auf das Nutinnere. Gemeinsam mit dem Wandvorsprung 7 begrenzt der Überstand 9 die Nutöffnung 3 seitlich. Außerdem bilden der Wandvorsprung 7 sowie der Überstand 9 die obere Begrenzung von seitlichen Führungsnuten 10, 11. Eine von dem Nutgrund 4 abliegende Auflagefläche 12 ist an der Oberseite des Wandvorsprungs 8 und des Überstandes 9 vorgesehen. Eine Auflagefläche 13 erstreckt sich an dem Rahmenprofil 1 außerhalb der Profilnut 2. In waagerechter Verlängerung der Auflagefläche 13 liegen im Innern der Profilnut 2 die unteren Begrenzungsflächen der Führungsnuten 10, 11. Von diesen Begrenzungsflächen ausgehend, verlaufen die Nutseitenwände 5, 6 abgestuft und unter Ausbildung von Auflageschultern 14, 15 zu dem Nutgrund 4 hin. Insgesamt sind die Innenseiten der Nutseitenwände 5, 6 bezüglich der Längsmittelebene der Profilnut 2 symmetrisch zueinander.

Der unterhalb der Auflagefläche 13 bzw. der unteren Begrenzungen der Führungsnuten 10, 11 liegende Teil der Profilnut 2 dient als Aufnahme 16 für ein innenliegendes Beschlagteil in Form einer Stellstange 17. Diese ist als T-Profil ausgebildet und ruht in Einbaulage mit den Rändern eines T-Querstegs 18 auf den Auflageschultern 14, 15 der Nutseitenwände 5, 6. Die Breite der Stellstange 17 an dem T-Quersteg 18 ist geringfügig kleiner als die Weite der Nutöffnung 3.

An der von dem Nutgrund 4 abliegende Seite bildet der T-Quersteg 18 eine Auflagefläche 19 aus. An der Auflagefläche 19 lagert die Stellstange 17 ein außenliegendes Beschlagteil in Form eines den Rand der Nutseitenwand 6 in Einbaulage übergreifenden Schließers 20. An diesem stehen gleichgerichtete Fialtevorsprünge 21, 22 vor. Der Haltevorsprung 22 begrenzt dabei einseitig die Öffnung einer im Querschnitt winkelförmigen Längsausnehmung 23 des Schließers 20. Ein "Winkelschenkel" der Längsausnehmung 23 wird von einer in Längsrichtung des Rahmenprofils 1 verlaufenden Hinterschneidung 24 gebildet. Die Weite der in Fig. 2 nach unten weisenden Öffnung der Längsausnehmung 23 entspricht der Breite des freien Endes der Nutseitenwand 6, d.h. der gemeinsamen Breite von Wandvorsprung 8 und Überstand 9. Die Hinterschneidung 24 ist hinsichtlich Querschnittsform und Abmessungen an den Wandvorsprung 8 der Nutseitenwand 6 angepasst. Entsprechend sind der Haltevorsprung 21 und die Führungsnut 10 an der Nutseitenwand 5 der Profilnut 2 aufeinander abgestimmt. An seiner Oberseite ist der Schließer 20 mit einem Schließzapfen 25 versehen. Eine Befestigungsschraube 26 durchsetzt den Schließer 20 in einer in den Figuren nicht erkennbaren Gewindebohrung. In Einbaulage des Schließers 20 ist dessen in das Innere der Profilnut 2 eintauchender Schenkel in einer Aufnahme 27 der Profilnut 2 angeordnet. Auf Höhe des Haltevorsprunges 21 besitzt dieser Schenkel des Schließers 20 eine Breite, die geringfügig kleiner ist als die Weite der Nutöffnung 3.

Der Ablauf der Montage der Stellstange 17 sowie des Schließers 20 an dem Rahmenprofil 1 ergibt sich anhand der Fign. 4 bis 7.

Zunächst wird die Stellstange 17 in Richtung des in Fig. 4 gezeigten Pfeiles senkrecht zu dem Nutgrund 4 in die Profilnut 2 eingelegt. Ermöglicht wird diese Art der Einführung der Stellstange 17 in die Profilnut 2 durch den Umstand, dass die Breite der Stellstange 17 in Nutquerrichtung nicht größer ist als die Weite der Nutöffnung 3. Mit den Rändern des T-Querstegs 18 liegt die in Einbaulage befindliche Stellstange 17 auf den Auflageschultern 14, 15 der Nutseitenwände 5, 6 auf.

Gemäß Fig. 5 wird nun der Schließer 20 gegenüber dem Rahmenprofil 1 derart ausgerichtet, dass die Öffnung der Längsausnehmung 23 dem freien Ende der Nutseitenwand 6 und der mit dem Haltevorsprung 21 versehene Schenkel des Schließers 20 der Nutöffnung 3 gegenüberliegt. Anschließend wird der Schließer 20 senkrecht zu dem Nutgrund 4 in der Pfeilrichtung gemäß Fig. 5 verlagert. Im Laufe dieser Bewegung taucht das freie Ende der Nutseitenwand 6 in die Längsausnehmung 23 des Schließers 20 und der mit dem Haltevorsprung 21 versehene Schenkel des Schließers 20 in die Profilnut 2 ein. Die Bewegung des Schließers 20 senkrecht zu dem Nutgrund 4 endet, sobald der Schließer 20 auf die Auflageflächen 12, 13 an dem Rahmenprofil 1 und auf die Auflagehfläche 19 an der Stellstange 17 aufläuft. Die Haltevorsprünge 21, 22 liegen nun der Führungsnut 10 an der Nutseitenwand 5 sowie dem an der Unterseite des Wandvorsprungs 8 der Nutseitenwand 6 ausgebildeten Hintergriff in horizontaler Richtung gegenüber. Insgesamt ergeben sich die Verhältnisse gemäß Fig. 6.

Ausgehend von dieser Position wird der Schließer 20 in Richtung des Pfeils in Fig. 6, d.h. in Nutquerrichtung, verschoben und gelangt dadurch an dem Rahmenprofil 1 in eine Hintergriffsstellung, in welcher er in Fig. 7 dargestellt ist. Bei Einnahme dieser Hintergriffsstellung hintergreift der Schließer 20 mit seinen Haltevorsprüngen 21, 22 die Wandvorsprünge 7, 8 an den Nutseitenwänden 5, 6. Der seine Hintergriffsstellung einnehmende Schließer 20 wird zuletzt durch Eindrehen der an ihm vormontierten Befestigungsschraube 26 in die Stellstange 17 mit dieser verbunden. Durch diese Verbindung ist der Schließer 20 über die Stellstange 17 gegen Verlassen seiner Hintergriffsstellung in Nutquerrichtung an der Nutseitenwand 6 abgestützt. In Längsrichtung der Profilnut 2 ist der Schließer 20 gemeinsam mit der in üblicher Weise antreibbaren Stellstange 17 beweglich. Geführt wird der Schließer 20 dabei mittels der Wandvorsprünge 7, 8 an den Nutseitenwänden 5, 6 sowie mittels der damit zusammenwirkenden Haltevorsprünge 21, 22.

Aufgrund der einfachen Kinematik der Montagebewegungen lässt sich das anhand der Fign. 4 bis 7 erläuterte Montageverfahren problemlos automatisieren. So sind Montageautomaten ohne weiteres in der Lage, die Stellstange 17 sowie den Schließer 20 in der beschriebenen Art und Weise in ihre Einbaulage zu überführen.

Auch besteht die Möglichkeit, sowohl für den Einbau der Stellstange 17 als auch für den Einbau des Schließers 20 an dem Rahmenprofil 1 die Schwerkraft zu nutzen. So kann sich etwa die Stellstange 17 allein aufgrund ihres Eigengewichtes aus der Position gemäß Fig. 4 in ihre Einbaulage bewegen. Gleiches gilt für den Schließer 20 bei der Überführung aus seiner Lage gemäß Fig. 5 in die Lage gemäß Fig. 6. Wird die Anordnung nach Fig. 6 um 90° im Uhrzeigersinn gedreht, so kann der Schließer 20 zudem selbsttätig in seine Endmontagelage gemäß Fig. 7 gleiten.

In Abwandlung des beschriebenen Montageverfahrens kann auch zunächst der Schließer 20 mit dem vorstehenden Bewegungsablauf montiert und erst danach die Stellstange 17 von einem Längsende der Profilnut 2 her in diese eingeschoben werde. Die Führung des Schließers 20 bei der Bewegung aus der Position gemäß Fig. 6 in die Position gemäß Fig. 7 übernehmen dann allein die Auflageflächen 12, 13 an dem Rahmenprofil 1.

Gemäß den Fign. 1 bis 7 ist die Stellstange 17 in Nutquerrichtung spielfrei in der Profilnut 2 gelagert. Alternativ kann aber auch ein entsprechendes Spiel vorgesehen sein.

Im Falle der Anordnung nach Fig. 8 ist der vorstehend beschriebene Schließer 20 ersetzt durch ein außenliegendes Beschlagteil in Form eines ortsfesten Führungsstückes 30. Dieses ist in seiner Hintergriffsstellung mittels einer in Fig. 8 nur andeutungsweise dargestellten Befestigungsschraube 31 an dem Überstand 9 der Nutseitenwand 6 gegen Verlassen seiner Hintergriffsstellung fixiert. Das Führungsstück 30 dient ausschließlich dazu, die Stellstange 17 in der dieser zugeordneten Aufnahme 16 der Profilnut 2 gegen Herausfallen zu sichern. Anders als der Schließer 20 überdeckt das Führungsstück 30 das freie Ende der Nutseitenwand 5 nach oben hin. Im Übrigen entsprechen die Verhältnisse gemäß Fig. 8 den Verhältnissen nach den Fign. 1 bis 7. Übereinstimmung besteht insbesondere auch hinsichtlich des Montageablaufes. In beiden Fällen hat der Beschlagteilverarbeiter auch die Möglichkeit, statt der Stellstange 17 und dem Schließer 20 eine herkömmliche, als Flachprofil ausgebildete Stellstange an dem Rahmenprofil 1 zu montieren. Eine derartige Stellstange lässt sich von den Längsenden der Profilnut 2 her in gewohnter Weise in die Führungsnuten 10, 11 einschieben.

## Patentansprüche

1. Fenster, Tür oder dergleichen, umfassend ein Rahmenprofil (1) mit einer Profilnut (2) sowie wenigstens zwei an und/oder in der Profilnut (2) gehaltene Beschlagteile, wobei die Profilnut (2) eine Nutöffnung (3), einen dieser gegenüberliegenden Nutgrund (4) sowie zwei in Nutlängsrichtung verlaufende Nutseitenwände (5, 6) mit Wandvorsprüngen (7, 8) aufweist, die an der dem Nutinnern zugewandten Innenseite der einen Nutseitenwand (5) und an der von dem Nutinnern abgewandten Außenseite der anderen Nutseitenwand (6) gleichgerichtet in Nutquerrichtung vorstehen und wobei ein Beschlagteil als innenliegendes Beschlagteil (17) in der Profilnut (2) an der dem Nutgrund (4) zugewandten Unterseite eines zweiten, außenliegenden Beschlagteils (20, 30) angeordnet ist und das außenliegende Beschlagteil (20, 30) Haltevorsprünge (21, 22) aufweist, die entsprechend den Wandvorsprünge (7, 8) der Nutseitenwände (5, 6) gleichgerichtet verlaufen und mit welchen es in Einbaulage die Wandvorsprünge (7, 8) an den Nutseitenwänden (5, 6) hintergreift, **dadurch gekennzeichnet, dass** das innenliegende Beschlagteil (17) in Nutquerrichtung eine Breite besitzt, die maximal der Weite der Nutöffnung (3) entspricht und dass das außenliegende Beschlagteil (20, 30) zur Montage durch geradlinige Bewegung quer zum Nutgrund (4) und anschließende Verschiebung in Nutquerrichtung in eine Hintergriffsstellung überführbar ist, bei deren Einnahme es mit seinen Haltevorsprüngen (21, 22) die Wandvorsprünge (7, 8) an den Nutseitenwänden (5, 6) hintergreift und in welcher es gegen Verlassen seiner Hintergriffsstellung fixierbar ist.

2. Fenster, Tür oder dergleichen nach Anspruch 1, **dadurch gekennzeichnet, dass** das seine Hintergriffsstellung einnehmende außenliegende Beschlagteil (20, 30) mit dem innenliegenden Beschlagteil (17) verbindbar und das mit dem innenliegenden Beschlagteil (17) verbundene außenliegende Beschlagteil (20, 30) über das innenliegende Beschlagteil (17) in Nutquerrichtung gegen Verlassen seiner Hintergriffsstellung an dem Rahmenprofil (1) abgestützt ist.

3. Fenster, Tür oder dergleichen nach einem der vorhergehenden Ansprüche, **dadurch gekennzeichnet, dass** das mit dem innenliegenden Beschlagteil (17) verbundene außenliegende Beschlagteil (20, 30) über das innenliegende Beschlagteil (17) gegen Verlassen seiner Hintergriffsstellung an einer der Nutseitenwände (5, 6) abgestützt ist.

4. Fenster, Tür oder dergleichen nach einem der vorhergehenden Ansprüche, **dadurch gekennzeichnet, dass** das außenliegende (20, 30) und/oder das innenliegende Beschlagteil (17) in Nutlängsrichtung verschiebbar ist.

5. Fenster, Tür oder dergleichen nach einem der vorhergehenden Ansprüche, **dadurch gekennzeichnet, dass** als außenliegendes und/oder als innenliegendes Beschlagteil eine in Nutlängsrichtung antreibbare Stellstange (17) vorgesehen ist.

6. Fenster, Tür oder dergleichen nach einem der vorhergehenden Ansprüche, **dadurch gekennzeichnet, dass** das innenliegende Beschlagteil (17) an seiner der Nutöffnung (3) zugewandten Oberseite und/oder wenigstens eine der Nutseitenwände (5, 6) an ihrer von dem Nutgrund (4) abliegenden Stirnseite und/oder das Rahmenprofil (1) außerhalb der Profilnut (2) eine Auflagefläche (12, 13, 19) für das außenliegende Beschlagteil (20, 30) ausbildet und dass letzteres zur Montage durch geradlinige Bewegung quer zum Nutgrund (4) auf die Auflagefläche oder Auflageflächen (12, 13, 19) auflegbar und dann mit seinen Haltevorsprüngen (21, 22) gegenüber den Wandvorsprüngen (7, 8) an den Nutseitenwänden (5, 6) in Nutquerrichtung zur Überführung in die Hintergriffsstellung ausgerichtet ist.

7. Fenster, Tür oder dergleichen nach einem der vorhergehenden Ansprüche, **dadurch gekennzeichnet, dass** an den Innenseiten der Nutseitenwände (5, 6) einander gegenüberliegend in Nutlängsrichtung verlaufende Führungsnuten (10, 11) für eine in Nutlängsrichtung antreibbare Stellstange vorgesehen sind.

8. Fenster, Tür oder dergleichen nach einem der vorhergehenden Ansprüche, **dadurch gekennzeichnet, dass** der Wandvorsprung (7) an der Innenseite der einen Nutseitenwand (5) eine der Begrenzungen der an dieser Nutseitenwand (5) in Nutlängsrichtung verlaufenden Führungsnut (10) bildet.

9. Fenster, Tür oder dergleichen nach einem der vorhergehenden Ansprüche, **dadurch gekennzeichnet, dass** das innenliegende Beschlagteil (17) als Winkelprofil, vorzugsweise als T- oder als U-Profil ausgebildet ist.

10. Fenster, Tür oder dergleichen nach einem der vorhergehenden Ansprüche, **dadurch gekennzeichnet, dass** das als T-Profil oder das als U-Profil ausgebildete innenliegende Beschlagteil (17) in der Profilnut (2) derart ausgerichtet ist, dass der T-Quersteg (18) oder der U-Quersteg zu der Nutöffnung (3) hin zeigt.

11. Fenster, Tür oder dergleichen nach einem der vorhergehenden Ansprüche, **dadurch gekennzeichnet, dass** das innenliegende Beschlagteil (17) mit Spiel in Nutquerrichtung in der Profilnut (2) angeordnet ist.

12. Rahmenprofil für ein Fenster, eine Tür oder dergleichen mit einer Profilnut (2), die eine Nutöffnung (3), einen dieser gegenüberliegenden Nutgrund (4) sowie zwei in Nutlängsrichtung verlaufende Nutseitenwände (5, 6) mit Wandvorsprüngen (7, 8) aufweist und die nutgrundseitig eine Aufnahme (16) für ein innenliegendes Beschlagteil (17) und nutöffnungsseitig eine Aufnahme (27) für ein außenliegendes Beschlagteil (20, 30) ausbildet, wobei die Wandvorsprünge (7, 8) der Nutseitenwände (5, 6) an der dem Nutinnern zugewandten Innenseite der einen Nutseitenwand (5) und an der von dem Nutinnern abgewandten Außenseite der anderen Nutseitenwand (6) gleichgerichtet in Nutquerrichtung vorstehen und nutgrundseitig Hintergriffe für entsprechend gleichgerichtete Haltevorsprünge (21, 22) an dem außenliegenden Beschlagteil (20, 30) ausbilden und wobei die Weite der Nutöffnung (3) mindestens der Breite eines Schenkels des außenliegenden Beschlagteils (20, 30) entspricht, der in Einbaulage im Innern der Profilnut (2) angeordnet ist und mit dem betreffenden Haltevorsprung (21) den zum Nutinnern hin vorstehenden Wandvorsprung (7) hintergreift, **dadurch gekennzeichnet, dass** die Weite der Nutöffnung (3) mindestens der Breite des innenliegenden Beschlagteils (17) entspricht und dass der Hintergriff an dem zur Nutaußenseite hin vorstehenden Wandvorsprung (8) für den zugeordneten Haltevorsprung (22) an dem außenliegenden Beschlagteil (20, 30) bei geradliniger Bewegung des außenliegenden Beschlagteils (20, 30) quer zum Nutgrund (4) und anschließender Verschiebung des außenliegenden Beschlagteils (20, 30) in Nutquerrichtung zugänglich ist.

13. Rahmenprofil nach Anspruch 12, **dadurch gekennzeichnet, dass** die Wandvorsprünge (7, 8) an den Nutseitenwänden (5, 6) Führungen bilden für das in Nutlängsrichtung verschiebbare äußere Beschlagteil (20, 30).

14. Rahmenprofil nach Anspruch 12 oder 13, **dadurch gekennzeichnet, dass** an der von dem Nutgrund (4) abliegenden Stirnseite wenigstens einer der Nutseitenwände (5, 6) und/oder außerhalb der Profilnut (2) eine Auflagefläche (12, 13) für das außenliegende Beschlagteil (20, 30) ausgebildet ist, wobei das auf der Auflagefläche (12, 13) aufliegende außenliegende Beschlagteil (20, 30) mit seinen Haltevorsprüngen (21, 22) senkrecht zu dem Nutgrund (4) gesehen auf Höhe der zugeordneten, an den Nutseitenwänden (5, 6) ausgebildeten Hintergriffe angeordnet ist.

15. Rahmenprofil nach einem der Ansprüche 12 bis 14, **gekennzeichnet durch** das kennzeichnende Merkmal von Anspruch 7 und/oder **durch** das kennzeichnende Merkmal von Anspruch 8.

16. Verfahren zur Herstellung eines Fensters, einer Tür oder dergleichen, umfassend ein Rahmenprofil (1) mit einer Profilnut (2), wobei an oder in der Profilnut (2) ein nutöffnungsseitig eines nutgrundseitigen innenliegenden Beschlagteils (17) angeordnetes außenliegendes Beschlagteil (20, 30) in Hintergriff gebracht wird mit Wandvorsprüngen (7, 8), die an in Nutlängsrichtung verlaufenden Nutseitenwänden (5, 6) in Nutquerrichtung vorstehen, **dadurch gekennzeichnet,**
- **dass** das Rahmenprofil (1) derart ausgerichtet wird, dass die Wandvorsprünge (7, 8), die an der Innenseite der einen (5) und an der Außenseite der anderen Nutseitenwand (6) gleichgerichtet vorstehen, in Schwerkraftrichtung nach oben zeigen,
- **dass** das außenliegende Beschlagteil (20, 30) derart ausgerichtet wird, dass an ihm vorgesehene, den Wandvorsprüngen (7, 8) zugeordnete und entsprechend gleichgerichtet verlaufende Haltevorsprünge (21, 22) in Schwerkraftrichtung nach unten zeigen,
- **dass** das außenliegende Beschlagteil (20, 30) mit derart ausgerichteten Haltevorsprüngen (21, 22) unter geradliniger Bewegung quer zum Nutgrund (4) der Profilnut (2) in eine Stellung überführt wird, bei deren Einnahme die Haltevorsprünge (21, 22) an dem außenliegenden Beschlagteil (20, 30) in Bewegungsrichtung quer zum Nutgrund (4) gesehen hinter den Wandvorsprüngen (7, 8) an den Nutseitenwänden (5, 6) liegen,
- und **dass** das derart positionierte außenliegende Beschlagteil (20, 30) freigegeben und unter Schwerkraftwirkung in eine Hintergriffsstellung überführt wird, bei deren Einnahme das außenliegende Beschlagteil (20, 30) mit seinen Haltevorsprüngen (21, 22) die Wandvorsprünge (7, 8) an den Nutseitenwänden (5, 6) hintergreift.

## Claims

1. Window, door or the like, including a frame section having a profile groove (2) as well as at least two fitting members, which are retained on and/or in the profile groove (2), wherein the profile groove includes a groove opening (3), a groove bottom (4), which is situated opposite said groove opening, and two groove lateral walls (5, 6) extending in the longitudinal direction of the groove and having wall projections (7, 8), which protrude in an equidirectional manner in the transverse direction of the groove on the inside of the one groove lateral wall (5), facing the interior of the groove, and on the outside of the other groove lateral wall (6), facing away from the interior of the groove, and wherein a fitting member in the form of internal fitting member (17) is disposed in the profile groove (2) on the underside, facing the groove bottom (4), of a second external fitting member (20, 30) and the external fitting member (20, 30) includes retaining projections (21, 22), which extend in an equidirectional manner corresponding to the wall projections (7, 8) of the groove lateral walls (5, 6) and with which retaining projections said external fitting member engages behind the lateral walls (5, 6) of the groove in the installation position, **characterised in that** the internal fitting member (17), in the transverse direction of the groove, has a width which corresponds at its greatest to the width of the groove opening (3), and **in that**, for assembly purposes, the external fitting member (20, 30) is transferable by means of a rectilinear movement transversely relative to the bottom of the groove (4) and subsequent displacement in the transverse direction of the groove, into an engaged-from-behind position, where on assuming said position it engages behind the wall projections (7, 8) on the lateral walls (5, 6) of the groove with its retaining projections (21, 22) and is securable against abandoning its engaged-from-behind position in this position.

2. Window, door or the like according to claim 1, **characterised in that** the external fitting member (20, 30), assuming its engaged-from-behind position, is connectable to the internal fitting member (17) and the external fitting member (20, 30), which is connected to the internal fitting member (17), is supported on the frame section (1) by means of the internal fitting member (17) in the transverse direction of the groove to prevent it abandoning its engaged-from-behind position.

3. Window, door or the like according to one of the preceding claims, **characterised in that** the external fitting member (20, 30), which is connected to the internal fitting member (17), is supported on one of the lateral walls (5, 6) of the groove against abandoning its engaged-from-behind position by means of the internal fitting member (17).

4. Window, door or the like according to one of the preceding claims, **characterised in that** the external fitting member (20, 30) and/or the internal fitting member (17) is displaceable in the longitudinal direction of the groove.

5. Window, door or the like according to one of the preceding claims, **characterised in that** an adjusting rod (17), which is drivable in the longitudinal direction of the groove, is provided as the external fitting member and/or as the internal fitting member.

6. Window, door or the like according to one of the preceding claims, **characterised in that** the internal fitting member (17), on its top side facing the groove opening (3), and/or at least one of the lateral walls (5, 6) of the groove, on its end face remote from the groove bottom (4), and/or the frame section (1) outside the profile groove (2) forms a contact face (12, 13, 19) for the external fitting member (20, 30), and **in that**, for assembly purposes, said external fitting member, by means of rectilinear movement transversely relative to the groove bottom (4), can be placed onto the contact face or contact faces (12, 13, 19) and then, with its retaining projections (21, 22) opposite the wall projections (7, 8) on the groove lateral walls (5, 6), is orientated in the transverse direction of the groove for transference into the engaged-from-behind position.

7. Window, door or the like according to one of the preceding claims, **characterised in that** guide grooves (10, 11), which are situated opposite each other and extend in the longitudinal direction of the groove, are provided on the insides of the groove lateral walls (5, 6) for an adjusting rod, which is drivable in the longitudinal direction of the groove.

8. Window, door or the like according to one of the preceding claims, **characterised in that** the wall projection (7) on the inside of the one lateral wall (5) of the groove forms one of the definitions of the guide groove (10), which extends in the longitudinal direction of the groove on this groove lateral wall (5).

9. Window, door or the like according to one of the preceding claims, **characterised in that** the internal fitting member (17) is in the form of an angle section, preferably in the form of a T section or a U section.

10. Window, door or the like according to one of the preceding claims, **characterised in that** the internal fitting member (17), which is in the form of a T section or a U section, is orientated in the profile groove (2) in such a manner that the T crossbar (18) or the U crossbar points towards the groove opening (3).

11. Window, door or the like according to one of the preceding claims, **characterised in that** the internal fitting member (17) is disposed in the profile groove (2) with play in the transverse direction of the groove.

12. Frame section for a window, door or the like having a profile groove (2), which includes a groove opening (3), a groove bottom (4), which is situated opposite this groove opening, and two lateral groove walls (5, 6), which extend in the longitudinal direction of the groove and have wall projections (7, 8) and which profile groove provides a receiving means (16) for an internal fitting member (17) on the groove bottom and a receiving means (27) for an external fitting member (20, 30) at the groove opening, wherein the wall projections (7, 8) of the groove lateral walls (5, 6) protrude in an equidirectional manner in the transverse direction of the groove on the inside of the one groove lateral wall (5), facing the groove interior, and on the outside of the other groove lateral wall (6), facing away from the groove interior, and provide undercuts at the bottom of the groove for correspondingly unidirected retaining projections (21, 22) on the external fitting member (20, 30), and wherein the width of the groove opening (3) corresponds at least to the width of a portion of the external fitting member (20, 30), which, in the installation position, is disposed in the interior of the profile groove (2) and with the relevant retaining projection (21) engages behind the wall projection (7), which protrudes towards the interior of the groove, **characterised in that** the width of the groove opening (2) corresponds at least to the width of the internal fitting member (17), and **in that** the undercut on the wall projection (8) protruding towards the outside of the groove is accessible to the associated retaining projection (22) on the external fitting member (20, 30) when there is a rectilinear movement of the external fitting member (20, 30) transversely relative to the groove bottom (4) and subsequent displacement of the external fitting member (20, 30) in the transverse direction of the groove.

13. Frame section according to claim 12, **characterised in that** the wall projections (7, 8) on the groove lateral walls (5, 6) form guides for the external fitting member (20, 30), which is displaceable in the longitudinal direction of the groove.

14. Frame section according to claim 12 or 13, **characterised in that** a contact face (12, 13) for the external fitting member (20, 30) is provided on the end face remote from the groove bottom (4) of at least one of the groove lateral walls (5, 6) and/or outside the profile groove (2), wherein the external fitting member (20, 30) supported on the contact face (12, 13) is disposed with its retaining projections (21, 22), when viewed at right angles to the groove bottom (4), at the level of the associated undercuts configured on the groove lateral walls (5, 6).

15. Frame section according to one of claims 12 to 14, **characterised by** the characteristic feature of claim 7 and/or by the characteristic feature of claim 8.

16. Method for producing a window, a door or the like, including a frame section (1) with a profile groove (2), wherein on or in the profile groove (2) an external fitting member, which is disposed on the groove opening side of an inner fitting member (17), which is on the side of the groove bottom, is engaged from behind by wall projections (7, 8), which protrude on groove lateral walls (5, 6) which extend in the longitudinal direction of the groove, **characterised,**
- **in that** the frame section (1) is orientated in such a manner that the wall projections (7, 8), which protrude in an equidirectional manner on the inside of the one (5) and on the outside of the other groove lateral wall (6), point upwardly in the direction of the centre of gravity,
- **in that** the external fitting member (20, 30) is orientated in such a manner that retaining projections (21, 22), which are provided on the external fitting member, are associated with the wall projections (7, 8) and extend correspondingly in an equidirectional manner, point downwardly in the direction of the centre of gravity,
- **in that** the external fitting member (20, 30) with retaining projections (21, 22) orientated in such a manner, when moved in a rectilinear manner transversely relative to the groove bottom (4) of the profile groove (2), is transferred into a position, on the assumption of which the retaining projections (21, 22) on the external fitting member (20, 30) are situated behind the wall projections (7, 8) on the groove lateral walls (5, 6) when viewed in the direction of movement transversely relative to the groove bottom (4),
- and **in that** the external fitting member (20, 30), positioned in such a manner, is released and is transferred by means of the force of gravity into an engaged-from-behind position, on the assumption of which the external fitting member (20, 30) with its retaining projections (21, 22) engages behind the wall projections (7, 8) on the groove lateral walls (5, 6).

## Revendications

1. Fenêtre, porte ou similaire, comprenant un profil de cadre (1) doté d'une rainure de profil (2) ainsi que d'au moins deux éléments d'attache maintenus sur et/ou dans la rainure de profil (2), la rainure de profil (2) présentant une ouverture (3), un fond (4) opposé à cette ouverture ainsi que deux parois latérales (5, 6) s'étendant dans la direction longitudinale de la rainure et dotées de saillies de parois (7, 8) qui dépassent dans la même direction du côté intérieur tourné vers l'intérieur de la rainure d'une paroi latérale de rainure (5) et du côté extérieur opposé à l'intérieur de la rainure de l'autre paroi latérale de rainure (6) dans la direction transversale à la rainure, avec un élément d'attache disposé sous forme d'élément d'attache interne (17) dans la rainure de profil (2) sur la face inférieure d'un deuxième élément d'attache externe (20, 30) tourné vers le fond de rainure (4), l'élément d'attache externe (20, 30) présentant des saillies de maintien (21, 22) correspondant aux saillies de parois (7, 8) des parois latérales de rainure (5, 6) et dirigées dans la même direction que celles-ci, et avec lesquelles dans la situation de montage, il s'emboîte dans les saillies de parois (7, 8) des parois latérales de rainure (5, 6),
**caractérisée en ce que**
l'élément d'attache interne (17) a dans la direction transversale à la rainure une largeur qui correspond au maximum à la largeur de l'ouverture de rainure (3), et l'élément d'attache externe (20, 30) peut être introduit pour le montage par un mouvement en ligne droite transversal par rapport au fond de rainure (4) puis par un déplacement dans la direction transversale à la rainure dans une position d'emboîtement, cette mise en place lui permettant de s'emboîter avec ses saillies de maintien (21, 22) derrière les saillies de parois (7, 8) sur les parois latérales de rainure (5, 6) et de pouvoir être fixé en quittant sa position d'emboîtement.

2. Fenêtre, porte ou similaire selon la revendication 1,
**caractérisée en ce que**
l'élément d'attache externe (20, 30) mis en place dans sa position d'emboîtement peut être relié à l'élément d'attache interne (17) et l'élément d'attache externe (20, 30) relié à l'élément d'attache interne (17) est soutenu sur le profil de cadre par l'élément d'attache interne (17) dans la direction transversale à la rainure en quittant sa position d'emboîtement.

3. Fenêtre, porte ou similaire selon l'une des revendications précédentes,
**caractérisée en ce que**
l'élément d'attache externe (20, 30) relié à l'élément d'attache interne (17) est soutenu sur une des parois latérales de rainure (5, 6) par l'élément d'attache interne (17) en quittant sa position d'emboîtement.

4. Fenêtre, porte ou similaire selon l'une des revendications précédentes,
**caractérisée en ce que**
l'élément d'attache externe (20, 30) et/ou interne (17) peut être déplacé dans la direction longitudinale de la rainure.

5. Fenêtre, porte ou similaire selon l'une des revendications précédentes,
**caractérisée en ce que**
l'élément d'attache externe et/ou interne est prévu sous la forme d'une tige de positionnement (17) qui peut être actionnée dans la direction longitudinale de la rainure.

6. Fenêtre, porte ou similaire selon l'une des revendications précédentes,
**caractérisée en ce qu'**
une surface d'appui (12, 13, 19) pour l'élément d'attache externe (20, 30) est formée sur la face supérieure de l'élément d'attache interne (17) tournée vers l'ouverture de la rainure (3) et/ou sur au moins une face frontale opposée au fond de rainure (4) d'une des parois latérales de la rainure (5, 6) et/ou sur le cadre de profil (1) à l'extérieur de la rainure de profil (2), et l'élément d'attache externe peut ensuite être fixé, pour le montage, par un mouvement en ligne droite transversalement par rapport au fond de rainure (4) sur la ou les surfaces d'appui (12, 13, 19), puis dirigé avec ses saillies de maintien (21, 22) vis-à-vis des saillies de parois (7, 8) sur les parois latérales de la rainure (5, 6) dans la direction transversale de la rainure pour être introduit dans la position d'emboîtement.

7. Fenêtre, porte ou similaire selon l'une des revendications précédentes,
**caractérisée en ce que**
des rainures de guidage (10, 11) opposées l'une par rapport à l'autre dans la direction longitudinale de la rainure sont prévues pour une tige de positionnement qui peut être actionnée dans la direction longitudinale de la rainure sur les côtés intérieurs des parois latérales de la rainure (5, 6).

8. Fenêtre, porte ou similaire selon l'une des revendications précédentes,
**caractérisée en ce que**
la saillie de paroi (7) forme sur le côté intérieur d'une paroi latérale de rainure (5) une des limites de la rainure de guidage (10) s'étendant sur cette paroi latérale de rainure (5) dans la direction longitudinale de la rainure.

9. Fenêtre, porte ou similaire selon l'une des revendications précédentes,
**caractérisée en ce que**
l'élément d'attache interne (17) a la forme d'une cornière, de préférence un profil en T ou en U.

10. Fenêtre, porte ou similaire selon l'une des revendications précédentes,
**caractérisée en ce que**
l'élément d'attache interne (17) configuré sous la forme d'un profil en T ou d'un profil en U est dirigé dans la rainure de profil (2) de telle sorte que le talon transversal en T (18) ou le talon transversal en U soit dirigé vers l'ouverture de la rainure (3).

11. Fenêtre, porte ou similaire selon l'une des revendications précédentes,
**caractérisée en ce que**
l'élément d'attache interne (17) est disposé avec un jeu dans la rainure de profil (2) dans la direction transversale de la rainure.

12. Cadre de profil pour une fenêtre, une porte ou similaire comprenant une rainure de profil (2) qui présente une ouverture de rainure (3), un fond de rainure (4) opposée à cette ouverture ainsi que deux parois latérales de rainure (5, 6) s'étendant dans la direction longitudinale de la rainure et dotées de saillies de parois (7, 8) et qui forme du coté du fond de rainure un logement (16) pour un élément d'attache interne (17) et du côté de l'ouverture de la rainure un logement (27) pour un élément d'attache externe (20, 30), les saillies de parois (7, 8) des parois latérales de rainure (5, 6) dépassant dans la même direction transversale de la rainure du coté intérieur d'une paroi latérale de rainure (5) tourné vers l'intérieur de la rainure, et du côté extérieur de l'autre paroi latérale de rainure (6) opposé à l'intérieur de la rainure, en formant du coté du fond de rainure des emboîtements pour des saillies de maintien (21, 22) correspondantes dirigées dans la même direction sur l'élément externe (20, 30), alors que la largeur de l'ouverture de rainure (3) correspond au moins à la largeur d'une branche de l'élément d'attache externe (20, 30) disposée en situation de montage à l'intérieur de la rainure de profil (2) et qui s'emboîte avec la saillie de maintien concernée (21) dans la saillie de paroi (7) dépassant vers l'intérieur de la rainure,
**caractérisé en ce que**
la largeur de l'ouverture de rainure (3) correspond au moins à la largeur de l'élément d'attache interne (17), et l'emboîtement est accessible sur la saillie de paroi (8) dépassant du coté extérieur de la rainure pour la saillie de maintien (22) associée sur l'élément d'attache externe (20, 30) par un mouvement en ligne droite de l'élément d'attache externe (20, 30) transversalement par rapport au fond de rainure (4), puis par un déplacement de l'élément d'attache externe (20, 30) dans la direction transversale de la rainure.

13. Cadre de profil selon la revendication 12,
**caractérisé en ce que**
les saillies de parois (7, 8) sur les parois latérales de la rainure (5, 6) forment des guides pour l'élément d'attache externe (20, 30) coulissant dans la direction longitudinale de la rainure.

14. Cadre de profil selon la revendication 12 ou 13,
**caractérisé en ce qu'**
une surface d'appui (12, 13) pour l'élément d'attache externe (20, 30) est formée sur la face frontale opposée au fond de rainure (4) d'au moins une des parois latérales de rainure (5, 6) et/ou à l'extérieur de la rainure de profil (2), l'élément d'attache externe (20, 30) reposant sur la surface d'appui (12, 13) étant disposé avec ses saillies de maintien (21, 22), vu perpendiculairement au fond de rainure (4), au niveau des emboîtements associés formés sur les parois latérales de la rainure (5, 6).

15. Cadre de profil selon l'une des revendications 12 à 14,
**caractérisé par**
les spécifications de la revendication 7 et/ ou de la revendication 8.

16. Procédé de fabrication d'une fenêtre, d'une porte ou similaire, comprenant un profil de cadre (1) avec une rainure de profil (2), sur ou dans laquelle un élément d'attache externe (20, 30) disposé du côté de l'ouverture de la rainure d'un élément d'attache interne (17) situé du côté du fond de rainure est amené en emboîtement, avec des saillies de parois (7, 8) dépassant dans la direction transversale de la rainure sur des parois latérales de rainure (5, 6) s'étendant dans la direction longitudinale de la rainure,
**caractérisé en ce que**
- le profil de cadre (1) est dirigé de telle sorte que les saillies de parois (7, 8), dirigées dans la même direction sur le côté intérieur d'une paroi latérale de rainure (5) et sur le côté extérieur de l'autre paroi latérale de rainure (6), sont dirigées vers le haut dans la direction de la gravité,
- l'élément d'attache externe (20, 30) est formé de telle sorte que des saillies de maintien (21, 22) s'étendant dans la même direction correspondante et associées aux saillies de paroi (7, 8) prévues sur celui-ci sont dirigées vers le bas dans la direction de la gravité,
- l'élément d'attache externe (20, 30) est introduit avec des saillies de maintien (21, 22) dirigées de la sorte par un mouvement en ligne droite transversal par rapport à la rainure (4) de la rainure de profil (2) dans une position qui, par leur mise en place, permet que les saillies de maintien (21, 22) reposent sur l'élément d'attache externe (20, 30), vu dans le sens de déplacement transversal par rapport au fond de la rainure (4), derrière les saillies de parois (7, 8) sur les parois latérales de rainure (5, 6), et
- l'élément d'attache externe (20, 30) positionné de la sorte est libéré et introduit sous l'effet de la gravité dans une position d'emboîtement, sa mise en place permettant à l'élément d'attache externe (20, 30) de s'emboîter dans les saillies de parois (7, 8) sur les parois latérales de rainure (5, 6) avec ses saillies de maintien (21, 22).
